# EUROPÄISCHE PATENTSCHRIFT

(11) **EP 1 048 373 B1**
(45) Veröffentlichungstag und Bekanntmachung des Hinweises auf die Patenterteilung: **13.08.2003**
(21) Anmeldenummer: 00108434.2
(22) Anmeldetag: 18.04.2000
(51) Int. Cl.: B21D 43/05, B23Q 7/00

(54) **Orientierstation mit Stabgetriebe**
Orientation station with driven rods
Poste d' orientation avec tiges entraînées

(30) Priorität: 29.04.1999 DE 19919433
(43) Veröffentlichungstag der Anmeldung: 02.11.2000
(73) Patentinhaber: Schuler Pressen GmbH & Co. KG, 73033 Göppingen (DE)
(72) Erfinder: Klemm, Peter, Dr.-Ing., 70619 Stuttgart (DE); Hofele, Hans, 73035 Göppingen (DE); Eltze, Jürgen, Dr.-Ing., 73033 Göppingen (DE)

(56) Entgegenhaltungen:
- DE-A- 19 618 167
- DE-U- 29 803 274

## Beschreibung

Die Erfindung betrifft eine Orientierstation, insbesondere für Blechteile, gemäß Oberbegriff des Anspruchs 1. So eine Station ist aus der DE-A-19618167 bekannt.

Zur Herstellung und Bearbeitung von Karosserieteilen, insbesondere für Kraftfahrzeuge, werden in der Praxis Saugerpressen eingesetzt. Dies sind Pressen-Anlagen, die aus mehreren in einer Reihe angeordneten und ggfs. miteinander verbundenen Pressen aufgebaut sind. Die Pressen sind über ein Transportsystem miteinander verknüpft, das den Teiletransport bewerkstelligt. In jeder Presse ist ein Werkzeug angeordnet, das fortwährend öffnet und schließt. Das Transfersystem hat die Aufgabe, beim Öffnen des Werkzeugs ein in dem Werkzeug befindliches Blechteil aus diesem herauszuführen und ein neues Werkstück einzulegen, bevor das Werkzeug wieder schließt. Dabei müssen die Blechteile in der richtigen Positionierung in das Werkzeug eingelegt werden. Die Werkstückposition (Teilelage) ist über alle Werkzeuge meist nicht konstant. Das bedeutet, dass die Orientierung der Blechteile während des Durchlaufs durch die Pressenanlage zwischen den einzelnen Werkzeugen ggfs. geändert werden muss. Dies hängt von dem konkreten Design des Blechteils ab. Bspw. kann es erforderlich sein, das Blechteil zwischen den einzelnen Werkzeugen um eine quer zur Transportrichtung orientierte horizontale Kippachse zu schwenken. Außerdem kann es vorkommen, dass das Blechteil seitlich verschoben oder anderweitig umorientiert werden muss.

Dazu ist aus der DE 19654474 A1 ein flexibler Mehrfachtransfer bekannt, der modular aufgebaut ist. Zwischen den einzelnen Pressen oder Werkzeugen angeordnete Transfermodule bewerkstelligen jeweils die Überführung der Blechteile von Werkzeug zu Werkzeug. Die Transfermodule weisen jeweils eine Saugerbrücke auf, die an ihren Enden von einem Lenkergetriebe räumlich geführt ist. Die Saugerbrücke durchläuft dabei eine Transferkurve. Zusätzlich kann die Schwenklage sowie die anderweitige Orientierung der Saugerbrücke während des Transferschritts geändert werden. Das Lenkergetriebe verbindet die Saugerbrücke mit Antriebseinheiten.

Bei großen Werkzeugabständen wird es häufig gewünscht, den Transferschritt zu verkürzen. Dazu werden zwischen den einzelnen Pressen und Werkzeugen Zwischenablagen angeordnet. Diese können dann zur Umorientierung der Blechteile benutzt werden. Dadurch kann wiederum die Transfereinrichtung vereinfacht werden. Aus der DE 19618167 A1 sind als Orientierstationen ausgebildete Zwischenablagen bekannt. Die Orientierstationen weisen einen Trägerrahmen mit Auflagemitteln für die Blechteile auf. Der Trägerrahmen wird von sechs miteinander paarweise einen Winkel einschließenden Beinen getragen. Die Beine sind jeweils teleskopierbar und mit einem Stellmotor versehen. Durch gezielte Längenverstellung der Beine kann die Position des Trägerrahmens geändert bzw. verstellt werden.

Die Stäbe müssen sowohl die Antriebe zur Stablängenverstellung als auch Teleskopführungen enthalten.

Es ist Aufgabe der Erfindung, Orientierstationen mit einem einfachen und robusten Aufbau zu schaffen.

Diese Aufgabe wird mit der Orientierstation nach Anspruch 1 gelöst.

Die erfindungsgemäße Orientierstation weist ein zwischen einer Antriebseinrichtung und einer Aufnahmeeinrichtung angeordnetes Stabgetriebe auf. Dieses gibt die Bewegungen der Antriebseinrichtung an die Aufnahmeeinrichtung weiter und positioniert diese. Das Stabgetriebe basiert auf Stäben konstanter Länge, deren Fußpunkte im Raum bewegt werden. Die Stäbe sind starr, d.h. nicht längenverstellbar und haben dadurch eine hohe statische und dynamische Steifigkeit. Außerdem können sie schlank angelegt werden.

Die Antriebseinrichtung ist räumlich von den Stäben getrennt. Wärmeentwicklung der Antriebseinrichtung kann somit von den Stäben ferngehalten werden. In den Stäben sind keinerlei rotierende Teile oder irgendwelche Antriebe eingebaut. Sie weisen dadurch einen einfachen Aufbau auf.

Für die zu der Antriebseinrichtung gehörenden Antriebseinheiten ist ausreichend Bauraum vorhanden. Es können Standardantriebe, bspw. Stellmotoren mit einem Spindelhubgetriebe und einer Linearführung eingesetzt werden. Die Antriebseinheiten sind auf diese Weise gut zugänglich. Wartung und Austausch ist ohne größere Probleme möglich.

Das Stabgetriebe und die Antriebseinrichtung legen die räumliche Position der Aufnahmeeinrichtung vollständig fest. Dabei sind Ausführungsformen der Orientierstation mit zwei bis sechs Freiheitsgraden möglich. Sind einzelne Freiheitsgrade der Aufnahmeeinrichtung durch eine geeignete Führung, bspw. durch Beschränkung der Freiheitsgrade in den Gelenken, mit denen die Stäbe an die Antriebseinheit bzw. die Aufnahmeeinrichtung angeschlossen sind, blockiert oder gesperrt, muss nur die Positionierung in den verbleibenden Freiheitsgraden durch Antriebseinheiten vorgenommen werden. Sind sechs Freiheitsgrade, d.h. Linearbewegung der Aufnahmeeinrichtung in drei zueinander rechtwinkligen Raumrichtungen und Drehung oder Schwenkung um drei zueinander rechtwinklig stehende Achsen gewünscht, sind sechs Stäbe und sechs Antriebseinheiten vorgesehen. Vorzugsweise ist jeder Stab jeweils mit einer Antriebseinheit direkt verbunden. Soll ein Freiheitsgrad entfallen, bspw. die Bewegung in Vertikalrichtung, kann auch eine Antriebseinheit entfallen und der betreffende Stab an einem festen Anlenkpunkt befestigt werden.

Die Gelenke, mit denen die Stäbe mit der Aufnahmeeinrichtung und der Antriebseinrichtung verbunden sind, sind vorzugsweise Kugelgelenke, die jede Schwenkrichtung zulassen.

Bei der bevorzugten Ausführungsform sind benachbarte Stäbe zueinander in einem spitzen Winkel angeordnet, wobei sich die Winkel vorzugsweise von der Aufnahmeeinrichtung weg öffnen. Es ergibt sich dadurch ein platzsparender Aufbau, der außerdem hohe Positioniergeschwindigkeiten ermöglicht. Die Anordnung der Stäbe kann dabei so getroffen sein, dass keine Parallelstabpaare vorhanden sind. Außerdem können die Antriebseinheiten im Abstand zueinander angeordnet werden. Die von den Antriebseinheiten eingenommene Fläche kann größer sein als der von den Anlenkpunkten der Stäbe an der Aufnameeinrichtung festgelegten Fläche.

Die Orientierstation wirkt vorzugsweise mit einem Transfer zusammen, der Bearbeitungsstationen hinsichtlich des Teilefluss miteinander verknüpft. Die Bearbeitungsstationen sind vorzugsweise Pressenstationen einer Pressenanlage, wobei die Orientierstation dann zwischen den einzelnen Pressen angeordnet ist. Eine übersichtliche Anordnung und eine gute Ausnutzung des geringen zwischen den einzelnen Pressen vorhandenen Raums ergibt sich, wenn die Antriebseinheiten Linearantriebe sind, die vorzugsweise eine vertikale oder nährungsweise vertikale Arbeitsrichtung aufweisen. Besonders zweckmäßig ist es dabei, wenn die Antriebseinheiten paarweise jeweils an einem Träger gelagert und an voneinander weg weisenden Seiten desselben angeordnet sind. Es ergeben sich somit Zwillingsantriebseinheiten für jeweils zwei Stäbe. Bei einer Orientierstation die in allen Raumrichtungen positioniert und um alle Drehachsen schwenken kann, sind drei solcher Zwillingseinheiten vorgesehen. Die Antriebseinheiten können an den Pressentischen montiert sein. Der zwischen den Pressentischen vorhandene Bauraum wird dabei gut genutzt, wenn ein Pressentisch zwei Zwillingseinheiten und der benachbarte Pressentisch eine Zwillingseinheit trägt.

Während die Anlenkpunkte der Stäbe an der Trägereinrichtung ein Dreieck festlegen, sind die Anlenkpunkte der Stäbe an den Antriebseinheiten davon abweichend, bspw. entsprechenden Gesichtspunkten angeordnet, die eine gute Platzausnutzung ermöglichen.

Die Antriebseinheiten und ihre Linearführungen sind dabei vorzugsweise an den Ecken bzw. auf den Kanten eines Trapezes angeordnet. Vier der Antriebseinheiten sind auf den Eckpunkten des Trapez angeordnet sein. Zwei Antriebseinheiten auf der längeren Kante desselben. An der Aufnahmeeinrichtung sind die Stäbe dann vorzugsweise im Sechseck oder im Dreieck angelenkt.

Als Antriebseinheiten können lineare Direktantriebe eingesetzt werden. Die Antriebseinheiten können mit Bremseinheiten kombiniert sein, die angefahrene Positionen festbremsen.

Die Aufnahmeeinrichtung kann auswechselbare und/oder verschwenkbare Auflagen aufweisen.

Weitere Einzelheiten vorteilhafter Ausführungsformen der Erfindung ergeben sich aus der Zeichnung, der Beschreibung und/oder Unteransprüchen. In der Zeichnung ist ein Ausführungsbeispiel der Erfindung veranschaulicht. Es zeigen:
Fig. 1 eine Pressenanlage mit Transfersystem und Orientierstationen in einer schematisierten Seitenansicht,
Fig. 2 die Pressenanlage nach Figur 1, in einer ausschnittsweisen schematisierten Perspektivdarstellung, und
Fig. 3 eine Orientierstation der Pressenanlage nach den Figuren 1 und 2, in einer perspektivischen Darstellung.

In Figur 1 ist eine Pressenanlage 1 veranschaulicht, die der Bearbeitung von Blechteilen dient. Die Pressenanlage 1 weist mehrere in Durchlaufrichtung D hintereinander angeordnete Pressenstationen 2, 3, 4, 5, 6, 7 auf, die jeweils eine Umformstufe für das umzuformende Blechteil festlegen. Zu jeder Pressenstation gehört jeweils ein Pressentisch 8, 9, 10, 11, 12, 13, der über geeignete Feder- und Dämpfermittel auf einem nicht weiter veranschaulichten Fundament ruht. Auf den Pressentischen 8, 9, 10, 11, 12, 13 sind Pressenständerpaare 14, 15, 16, 17, 18, 19, 20 aufgestellt, zu denen jeweils ein in Figur 1 vornliegender mit dem Buchstabenindex a und ein von diesem verdeckter, mit dem Buchstabenindex b gekennzeichneter Pressenständer gehören. Die Anordnung der Pressenständer lässt sich bspw. anhand der Pressenständer 15a, 15b, insbesondere Figur 2, entnehmen.

Die Pressenständerpaare 14 bis 20 tragen Kopfstücke 21, 22, 23, 24, 25, 26. Diese tragen ein oder mehrere Exzenterantriebe für Stößel 27, 28, 29, 30, 31, 32, die auf- und abbewegt werden.

In jeder Pressenstation 2 bis 7 ist auf dem jeweiligen Pressentisch 8, 9, 10, 11, 12, 13 ein Schiebetisch 34, 35, 36, 37, 38, 39 angeordnet, der zwischen benachbarten Pressenständern 14a, 15a, bzw. 15a, 16a usw. seitlich aus der Pressenanlage 1 herausfahrbar ist. Der Schiebetisch 34 trägt ein zu einem Werkzeug 41 gehöriges Werkzeugunterteil 42. Das zugehörige Werkzeugoberteil 43 hängt an dem Stößel 27. Entsprechend sind in den weiteren Pressenstationen 3, 4, 5, 6, 7 Werkzeuge 44, 45, 46, 47, 48 angeordnet, die jeweils ein Werkzeugunterteil und ein Werkzeugoberteil aufweisen.

Um einen Teiletransport durch die gesamte Pressenanlage 1 zu bewerkstelligen, ist die Pressenanlage 1 mit einem Transfersystem 50 versehen. Zu diesem gehören sich in Richtung der Durchlaufrichtung D durch die Pressenanlage 1 erstreckende Führungsschienen 51, 52. Die Führungsschienen 51, 52 sind parallel zueinander in der Nähe der Pressenständer 14a, 14b bis 20a, 20b angeordnet, so dass die Werkzeuge 41 bis 48 zwischen ihnen Platz finden. Die Führungsschienen 51, 52 sind durch nicht weiter dargestellte Hubeinheiten heb- und senkbar.

Von den Führungsschienen 51, 52 sind Laufwagen 53 geführt, die paarweise zwischeneinander eine Saugerbrücke 55 führen. Dabei ist jeweils eine Saugerbrücke für das Einlegen von Blechteilen in ein Werkzeug 41 bis 48 und eine Saugerbrücke für das Herausnehmen eines Blechteils aus dem jeweiligen Werkzeug 41 bis 48 vorgesehen. Bedarfsweise kann zum Einlegen von noch unverformten Blechteilen (Platinen) in die erste Pressenstufe 2 anstelle der Saugerbrücke ein Einlegefeeder vorhanden sein.

Durch geeignete Antriebsmittel werden die Laufwagen 53 auf den Führungsschienen 51, 52 gezielt verfahren, so dass sich durch Überlagerung der Hebe- und Senkbewegung der Laufschienen 51, 52 und der Bewegung der Saugerbrücken 55 in Durchlaufrichtung D eine Transferkurve K ergibt. Diese ist in Figur 1 lediglich zwischen den Pressenstufen 6 und 7 schematisch angedeutet. Der Transferschritt ist, gemessen in Durchlaufrichtung D, lediglich halb so kurz wie der Mittenabstand benachbarter Werkzeuge.

Zwischen den Werkzeugen 41, 44; 44, 45; 45, 46; 46, 47 und 47, 48 sind als Zwischenablagen dienende Orientierstationen 57 angeordnet, wie sie besser aus den Figuren 2 und 3 hervorgehen. Die Orientierstationen 57 sind dabei untereinander im Wesentlichen gleich ausgebildet. Die zwischen den Pressenstufen 2 und 3 angeordnete Orientierstationen 57 wird deshalb im folgenden stellvertretend für alle Orientierstationen beschrieben:

Die Orientierstation 57 dient dazu, dem Werkstück auf seinem Weg von Werkzeug zu Werkzeug eine neue Orientierung zu geben. Die Aufgabe des Transfers 50 kann dann darauf beschränkt werden, das Werkstück umzusetzen, d.h. eine rein zweidimensionale Bewegung auszuführen. Bspw. kann die Saugerbrücke 55 unverdrehbar ausgebildet sein. Die unterhalb des Transfersystems 50 angeordnete Orientierstation 57 weist an ihrer Oberseite eine Aufnahmeeinrichtung 61 auf, zu der zwei parallel zueinander gehaltene Querschienen 62, 63 gehören. Diese sind von einem Träger 64 voneinander weg und aufeinander zu schwenkbar gehalten. An ihrer Oberseite können die Querschienen 62, 63 mit Aufnahmen 66 zur Anpassung an die Blechteilekontur versehen sein. Dies ist insbesondere aus Figur 3 ersichtlich. Ein auf der Aufnahmeeinrichtung 57 liegendes Blechteil 65, bspw. eine PKW-Seitenwand, ist in den Figuren 2 und 3 schematisch angedeutet.

Die Querschienen 62, 63 sind um parallel zu den Querschienen 62, 63 orientierte, zueinander parallele Schwenkachsen aufeinander zu und voneinander weg schwenkbar. Außerdem können die Querschienen 62, 63 bedarfsweise lösbar an dem Träger 64 gehalten sein. Vorzugsweise sind die Aufnahmeelemente 66 von den Querschienen 62, 63 lösbar.

Die Positionierung des Blechteils 65 erfolgt durch eine gesteuerte Positionierung des Trägers 64. Dazu dient ein Stabgetriebe 67, das die Verbindung zu einer Antriebseinrichtung 68 herstellt. Zu dem Stabgetriebe gehören insgesamt sechs Stäbe 71, 72, 73, 74, 75, 76, die starr ausgebildet sind. Außerdem können sie untereinander gleich lang ausgebildet sein. Bedarfsweise können sie jedoch auch individuelle Längen aufweisen. Die Stäbe 71 bis 76 sind an ihrem jeweiligen oberen Ende jeweils mit einem nicht weiter veranschaulichten Kardan- oder Kugelgelenk an dem Träger 64 gefasst. Dabei sind die Stäbe 71 bis 76 jeweils paarweise in unmittelbarer Nachbarschaft an dem Träger 64 gelagert, so dass die Lagerstellen insgesamt etwa ein Dreieck, vorzugsweise ein gleichseitiges Dreieck festlegen. Benachbarte Stäbe 71, 72; 72, 73; 73, 74; 74, 75; 75, 76 und 76, 71 schließen miteinander einen mehr oder weniger spitzen Winkel ein. Die Stäbe 71, 76 bilden dabei eine Ausnahme und können bedarfsweise auch parallel zueinander angeordnet sein, wenigstens wenn der Träger 64 in waagerechter oder um eine Längsachse nicht gekippt ist, die zu der Durchlaufrichtung D parallel ist.

Zu der Antriebseinrichtung 68 gehören insgesamt sechs Antriebseinheiten 81, 82, 83, 84, 85, 86, die jeweils separat ansteuerbar sind. Die Antriebseinheiten 81 bis 86 sind Linearantriebseinheiten, jeweils mit einem Servomotor. Die Servomotoren sind von einer Rechnersteuerung gesteuert. Über ein Spindelhubgetriebe und eine Linearführung 87, 88, 89, 90, 91, 92 wird die Drehbewegung des jeweiligen Servomotors in eine Linearbewegung eines Schlittens 93, 94, 95, 96, 97, 98 umgesetzt. Jeder Schlitten 93 bis 98 ist jeweils mit einem Stab 71 bis 76 gelenkig über ein Kardangelenk oder ein Kugelgelenk verbunden. Somit ist jedem Stab 71 bis 76 jeweils eine Antriebseinheit 81 bis 86 zugeordnet.

Die Antriebseinheiten 81 bis 86 sind jeweils paarweise von einem Träger 101, 102, 103 getragen. Diese werden bspw. durch vertikal angeordnete Kastenprofilträger gebildet. Diese Trägeranordnung ermöglicht eine weitgehend ungehinderte Anordnung der Stäbe 71 bis 76 des Stabgetriebes 67 und gleichzeitig die Ausbildung relativ langer Führungswege und somit Vertikalhübe der Schlitten 93, 94, 95, 96, 97 und 98. Dies gilt insbesondere, wenn die Kastenprofilträger 101, 102, 103 parallel zueinander in Draufsicht im Dreieck angeordnet und die Antriebseinheiten 81 bis 86 jeweils paarweise an voneinander weg weisenden Flanken der Trägerelemente 101, 102, 103 angeordnet sind. Die Trägerelemente 102, 103 sind dabei bspw. an dem Pressentisch 8 befestigt. Das Trägerelement 101 ist an dem Pressentisch gelagert. Sind die Schlitten 93 bis 98 auf gleiche Höhe eingestellt, legen die Gelenke zur Lagerung der Stabenden der Stäbe 71 bis 76 ein Trapez fest. Dadurch liegen die Antriebseinheiten 82, 83, 84, 85 gewissermaßen auf einer gemeinsamen Linie. Ihre Führungsrichtungen sind parallel zueinander. Ebenso liegen die beiden Antriebseinheiten 81, 86 auf einer gemeinsamen, zu der ersten Linie parallelen zweiten Linie. Der relativ schmale Zwischenraum zwischen den Pressentischen 8, 9 wird somit gut ausgenutzt. Die Antriebseinheiten 81 bis 86 sind ortsfest. Es können Standardantriebe verwendet werden. Die außerhalb der Stäbe 71 bis 76 angeordneten Antriebe sind gut zugänglich. Ebenso ist die an den Trägerelementen 101, 102, 103 jeweils vorgesehene Linearführung 87 bis 92 ruhend und somit robust ausführbar.

Die insoweit beschriebene Pressenanlage 1 mit der Orientierstation 57 arbeitet wie folgt:

Die Stößel 27 bis 32 der Pressenanlage 1 werden von einem Pressenhauptantrieb synchron auf und ab bewegt. Die Transfereinrichtung 50 fährt dabei, jedesmal wenn die Werkzeuge 41 bis 48 öffnen, die Saugerbrücken 53 in die Werkzeuge, um Blechteile einzuführen und/oder herauszuführen. Dabei wird von der Transfereinrichtung 50 auch jede Zwischenablage oder Orientierstation 57 bedient, indem zunächst mittels einer Saugerbrücke ein Blechteil 65 abgenommen und sofort darauf ein nächstes Blechteil 65 wieder auf die Aufnahmeeinrichtung 61 aufgelegt wird. Die nicht weiter veranschaulichte Steuereinrichtung steuert die Servomotoren der Antriebseinheiten 81 bis 86 dabei so an, dass die Aufnahmeeinrichtung 61 zur Aufnahme des Blechteils 65 zur Aufnahme eines Blechteils zunächst in der räumlichen Position befindlich ist, in der das Blechteil von der Transfereinrichtung 50 abgegeben wird. Die Aufnahmeeinrichtung 61 ist während der Blechteileübergabe im Wesentlichen in Ruhe. Alternativ kann die Antriebseinrichtung 68 so gesteuert sein, dass die Aufnahmeeinrichtung 61 während der Blechteileübergabe, d.h. während des Auflegens des Blechteils 65 auf die Aufnahmeelemente 66 kurzzeitig eine Bewegung ausführt, die mit der Bewegung der Saugerbrücke 55 übereinstimmt. Es können bedarfsweise auch Korrekturbewegungen ausgeführt werden. Liegt das Blechteil 65 auf der Aufnahmeeinrichtung 61, gibt die Saugerbrücke 55 das Blechteil 65 frei, trennt sich von diesem und läuft in eine Parkposition die von der Orientierstation 57 beabstandet ist. Die Orientierstation erleichtert ggfs. die Rücklaufbewegung der Saugerbrücken durch eine vertikale Abwärtsbewegung des Blechteils 65.

Die Orientierstation 57 hat nun das Blechteil 65 übernommen und positioniert dieses während des Arbeitshubs der Presse in eine Abholposition in der das Blechteil 65 eine geänderte Orientierung und/oder Positionierung, d.h. eine geänderte räumliche Position aufweisen kann. Dabei sind bei der in den Figuren 2 und 3 veranschaulichten Ausführungsform der Orientierstation 57 alle Linearbewegungen, d.h. sowohl längs (in Durchlaufrichtung D), quer zu dieser sowie vertikal (Heben und Senken) möglich. Außerdem kann das Blechteil 65 um die Längsachse (Teiledurchlaufrichtung D) um eine horizontale Querachse sowie um eine Vertikalachse geschwenkt werden. Dies erfolgt durch gezielte Ansteuerung der Antriebseinheiten 81 bis 86 durch die Steuereinrichtung. Soll das Blechteil 65 weitertransportiert werden, holt es die nächstfolgende Saugerbrücke 55 ab. Dabei setzt sie mit ihren Saugern zunächst auf dem Blechteil 65 auf, das von der Orientierstation 57 in der entsprechenden Orientierung und Position in Ruhe gehalten wird. Alternativ kann die Orientierstation 57 angesteuert werden, um über einen begrenzten Wegabschnitt eine Bewegung auszuführen, die mit der Bewegung der Saugerbrücke 55 übereinstimmt.

Bei alternativen Ausführungsformen können, falls weniger Positioniermöglichkeiten gewünscht sind, einzelne Antriebseinheiten entfallen. Bspw. ist es möglich, mit lediglich zwei, drei, vier oder fünf Antriebseinheiten auszukommen; je nachdem wie viele Freiheitsgrade die Positionierbewegung der Aufnahmeeinrichtung 61 erfordert. Die Gelenke können dann anstelle der Kugel- oder Kardangelenke bedarfsweise auch andere Gelenke zur Anwendung kommen. Eine insbesondere für Pressen-Anlagen 1 vorgesehene Orientierstation 57 weist eine Aufnahmeeinrichtung 61 auf, die von einem Stabgetriebe 67 getragen wird. Diese stützt sich an Antriebseinheiten 81, 82, 83, 84, 85, 86 einer Antriebseinrichtung 68 ab. Die Antriebseinheiten 81 bis 86 sind ortsfest gelagert. Die Stäbe 71 bis 76 des Stabgetriebes 67 sind starr und längenunveränderlich.

## Patentansprüche

1. Orientierstation (57), insbesondere für Blechteile (65), die durch eine Folge von Bearbeitungsstationen (2, 3, 4, 5, 6, 7) zu transportieren sind,
mit einer Aufnahmeeinrichtung (61), die der zeitweiligen Aufnahme der Blechteile (65) dient,
**gekennzeichnet durch**
eine Antriebseinrichtung (68), zu der mehrere ortsfest gelagerte Antriebseinheiten (81, 82, 83, 84, 85, 86) gehören, die jeweils einen Abtrieb aufweisen, und
ein Stabgetriebe (67), das die Aufnahmeeinrichtung (61) mit der Antriebseinrichtung (68) verbindet und das mehrere längenunveränderliche Stäbe (71, 72, 73, 74, 75, 76) aufweist, die jeweils zwischen dem Abtrieb (93, 94, 95, 96, 97, 98) einer Antriebseinheit (81, 82, 83, 84, 85, 86) und der Aufnahmeeinrichtung (61) angeordnet sind.

2. Orientierstation nach Anspruch 1, **dadurch gekennzeichnet, dass** das Stabgetriebe (67) und die Antriebseinrichtung (68) die Position der Aufnahmeeinrichtung (61) vollständig festlegen.

3. Orientierstation nach Anspruch 1, **dadurch gekennzeichnet, dass** die Anzahl der Stäbe (71, 72, 73, 74, 75, 76) entsprechend der Anzahl der Freiheitsgrade der Bewegung der Aufnahmeeinrichtung (61) festgelegt ist und dass die Anzahl der Antriebseinheiten (81, 82, 83, 84, 85, 86) mit der Anzahl der Stäbe (71, 72, 73, 74, 75, 76) übereinstimmt, wobei vorzugsweise jedem Stab (71, 72, 73, 74, 75, 76) genau eine Antriebseinheit (81, 82, 83, 84, 85, 86) zugeordnet ist.

4. Orientierstation nach Anspruch 1, **dadurch gekennzeichnet, dass** benachbarte Stäbe (71, 72, 73, 74, 75, 76) miteinander paarweise einen spitzen Winkel einschließen, wobei sich die Winkel vorzugsweise von der Aufnahmeeinrichtung (61) weg öffnen.

5. Orientierstation nach Anspruch 1, **dadurch gekennzeichnet, dass** die Stäbe (71, 72, 73, 74, 75, 76) über Gelenke mit der Aufnahmeeinrichtung (61) verbunden sind, die näherungsweise an den Ecken eines Dreiecks angeordnet sind, wobei vorzugsweise zwei Stäbe (71, 72; 72, 73; 73, 74; 74, 75; 75, 76) an einer Ecke des Dreiecks angreifen.

6. Orientierstation nach Anspruch 1, **dadurch gekennzeichnet, dass** die Stäbe (71, 72, 73, 74, 75, 76) über Gelenke mit den Antriebseinheiten (81, 82, 83, 84, 85, 86) verbunden sind, die an den Ecken eines Sechsecks oder an den Ecken sowie auf der längeren Kante eines Trapez angeordnet sind.

7. Orientierstation nach Anspruch 1, **dadurch gekennzeichnet, dass** die Antriebseinheiten (81, 82, 83, 84, 85, 86) Linearantriebe sind, die derart ausgebildet sind, dass sie von einer Steuereinrichtung gesteuert ihren Abtrieb (93, 94, 95, 96, 97, 98) in vorgegebene Positionen verfahren können.

8. Orientierstation nach Anspruch 7, **dadurch gekennzeichnet, dass** die Linearantriebe eine zueinander parallele Führungsrichtung (87, 88, 89, 90, 91, 92) aufweisen, die vorzugsweise vertikal orientiert ist.

9. Orientierstation nach Anspruch 7, **dadurch gekennzeichnet, dass** die Linearantriebe Direktantriebe sind.

10. Orientierstation nach Anspruch 1, **dadurch gekennzeichnet, dass** Antriebseinheiten (81, 82, 83, 84, 85, 86) jeweils paarweise an einem Träger (101, 102, 103), vorzugsweise an voneinander weg weisenden Seiten desselben gelagert sind.

11. Orientierstation nach Anspruch 10, **dadurch gekennzeichnet, dass** zu der Antriebseinrichtung (68) sechs Antriebseinheiten (81, 82, 83, 84, 85, 86) gehören, die an drei Trägern (101, 102, 103) befestigt sind, die im Dreieck angeordnet sind.

12. Orientierstation nach Anspruch 10, **dadurch gekennzeichnet, dass** die Bearbeitungsstationen (2, 3, 4, 5, 6, 7) Pressenstationen einer Pressenanlage (1) sind und dass die Träger (101, 102, 103) an Pressentischen (8, 9) befestigt sind.

13. Orientierstation nach Anspruch 1, **dadurch gekennzeichnet, dass** die Antriebseinrichtung (68) und das Stabgetriebe (67) oberhalb der Aufnahmeeinrichtung (61) angeordnet sind.

14. Orientierstation nach Anspruch 1, **dadurch gekennzeichnet, dass** die Antriebseinrichtung (68) und das Stabgetriebe (67) unterhalb der Aufnahmeeinrichtung (61) angeordnet sind.

15. Orientierstation nach Anspruch 1, **dadurch gekennzeichnet, dass** die Aufnahmeeinrichtung (61) verstellbare Auflagemittel (62, 63) aufweist.

16. Pressenanlage mit mehreren Pressenstationen (2) bis (7), zu denen jeweils ein Pressentisch (8, 9, 10, 11, 12, 13), Pressenständer (14a bis 20b), ein Kopfstück (21, 22, 23, 24, 25, 26), ein Stößel (27, 28, 29, 30, 31, 32) und ein Schiebetisch (34, 35, 36, 37, 38, 39) gehören,
mit einer Transfereinrichtung (50), die den Teiletransport durch die Pressenanlage (1) bewirkt,
mit wenigstens einer zwischen zwei Pressenstationen (2, 3, 4, 5, 6, 7) und zwischen den Pressenständern (15a, 15b bis 20a, 20b) angeordneten Orientierstation (57) nach einem der Ansprüche 1 bis 15.

17. Pressenanlage nach Anspruch 16, **dadurch gekennzeichnet, dass** die Transfereinrichtung (50) den Teiletransport auf einer zweidimensionalen Transferkurve (K) bewirkt und die Orientierung der Blechteile (65) ausschließlich in der Orientierstation (57) stattfindet.

## Claims

1. Orientation station (57), in particular for sheet-metal parts (65) which are to be transported through a sequence of machining stations (2, 3, 4, 5, 6, 7), with a reception device (61) which serves for the temporary reception of the sheet-metal parts (65), **characterized by** a drive device (68) to which a plurality of fixedly mounted drive units (81, 82, 83, 84, 85, 86), each having a power take-off, belong, and by a bar mechanism (67) which connects the reception device (61) to the drive device (68) and has a plurality of bars (71, 72, 73, 74, 75, 76) of invariable length which have been arranged in each case between the power take-off (93, 94, 95, 96, 97, 98) of a drive unit (81, 82, 83, 84, 85, 86) and the reception device (61).

2. Orientation station according to Claim 1, **characterized in that** the bar mechanism (67) and the drive device (68) fix the position of the reception device (61) completely.

3. Orientation station according to Claim 1, **characterized in that** the number of bars (71, 72, 73, 74, 75, 76) is fixed according to the number of degrees of freedom of movement of the reception device (61), and **in that** the number of drive units (81, 82, 83, 84, 85, 86) is identical to the number of bars (71, 72, 73, 74, 75, 76), preferably each bar (71, 72, 73, 74, 75, 76) being assigned exactly one drive unit (81, 82, 83, 84, 85, 86).

4. Orientation station according to Claim 1, **characterized in that** adjacent bars (71, 72, 73, 74, 75, 76) form an acute angle with one another in pairs, the angles preferably opening away from the reception device (61).

5. Orientation station according to Claim 1, **characterized in that** the bars (71, 72, 73, 74, 75, 76) are connected to the reception device (61) via joints which are arranged approximately at the corners of a triangle, preferably two bars (71, 72; 72, 73; 73, 74; 74, 75; 75, 76) engaging at one corner of the triangle.

6. Orientation station according to Claim 1, **characterized in that** the bars (71, 72, 73, 74, 75, 76) are connected to the drive units (81, 82, 83, 84, 85, 86) via joints which are arranged at the corners of a hexagon or at the corners and on the longer edge of a trapezium.

7. Orientation station according to Claim 1, **characterized in that** the drive units (81, 82, 83, 84, 85, 86) are linear drives which are designed in such a way that, controlled by a control device, they can move their power take-off (93, 94, 95, 96, 97, 98) into predetermined positions.

8. Orientation station according to Claim 7, **characterized in that** the linear drives have mutually parallel guide devices (87, 88, 89, 90, 91, 92) which are preferably orientated vertically.

9. Orientation station according to Claim 7, **characterized in that** the linear drives are direct drives.

10. Orientation station according to Claim 1, **characterized in that** drive units (81, 82, 83, 84, 85, 86) are mounted in each case in pairs on a carrier (101, 102, 103), preferably on sides of the latter which point away from one another.

11. Orientation station according to Claim 10, **characterized in that** the drive device (68) has belonging to it six drive units (81, 82, 83, 84, 85, 86) which are fastened to three carriers (101, 102, 103) arranged in a triangle.

12. Orientation station according to Claim 10, **characterized in that** the machining stations (2, 3, 4, 5, 6, 7) are press stations of a press installation (1), and **in that** the carriers (101, 102, 103) are fastened to press platens (8, 9).

13. Orientation station according to Claim 1, **characterized in that** the drive device (68) and the bar mechanism (67) are arranged above the reception device (61).

14. Orientation station according to Claim 1, **characterized in that** the drive device (68) and the bar mechanism (67) are arranged below the reception device (61).

15. Orientation station according to Claim 1, **characterized in that** the reception device (61) has adjustable bearing means (62, 63).

16. Press installation with a plurality of press stations (2) to (7), to which belong in each case a press platen (8, 9, 10, 11, 12, 13), press columns (14a to 20b), a headstock (21, 22, 23, 24, 25, 26), a ram (27, 28, 29, 30, 31, 32) and a sliding table (34, 35, 36, 37, 38, 39), with a transfer device (50) which causes the transport of parts through the press installation (1), and at least one orientation station (57) according to one of Claims 1 to 15 which is arranged between two press stations (2, 3, 4, 5, 6, 7) and between the press columns (15a, 15b to 20a, 20b).

17. Press installation according to Claim 16, **characterized in that** the transfer device (50) causes the transfer of parts on a two-dimensional transfer curve (K), and the orientation of the sheet-metal parts (65) takes places solely in the orientation station (57).

## Revendications

1. Station d'orientation (57), en particulier pour pièces de tôle (65) qui doivent être transportées à travers une série de stations de travail (2, 3, 4, 5, 6, 7)
comprenant un dispositif de réception (61) qui sert à recevoir temporairement les pièces de tôle (65),
**caractérisée par**
un dispositif d'entraînement (68) dont font partie plusieurs unités d'entraînement (81, 82, 83, 84, 85, 86) montées en position fixe, qui comportent chacune un élément de sortie, et
un mécanisme à barres (67) qui relie le dispositif de réception (61) au dispositif d'entraînement (68) et qui comporte plusieurs barres (71, 72, 73, 74, 75, 76) de longueur invariable, qui sont chacune agencées entre l'élément de sortie (93, 94, 95, 96, 97, 98) d'une unité d'entraînement (81, 82, 83, 84, 85, 86) et le dispositif de réception (61).

2. Station d'orientation selon la revendication 1, **caractérisée en ce que** le mécanisme à barres (67) et le dispositif d'entraînement (68) déterminent entièrement la position du dispositif de réception (61).

3. Station d'orientation selon la revendication 1, **caractérisée en ce que** le nombre des barres (71, 72, 73, 74, 75, 76) est fixé en fonction du nombre des degrés de liberté du mouvement du dispositif de réception (61) et **en ce que** le nombre des unités d'entraînement (81, 82, 83, 84, 85, 86) coïncide avec le nombre des barres (71, 72, 73, 74, 75, 76), une unité d'entraînement (81, 82, 83, 84, 85, 86) étant de préférence parfaitement associée à chaque barre (71, 72, 73, 74, 75, 76).

4. Station d'orientation selon la revendication 1, **caractérisée en ce que** les barres voisines (71, 72, 73, 74, 75, 76) forment entre elles un angle aigu dans chaque paire de barres, les angles s'ouvrant de préférence en s'éloignant du dispositif de réception (61).

5. Station d'orientation selon la revendication 1, **caractérisée en ce que** les barres (71, 72, 73, 74, 75, 76) sont reliées au dispositif de réception (61) par des articulations qui sont disposées à peu près aux angles d'un triangle, deux barres (71, 72; 72, 73; 73, 74; 74, 75; 75, 76) attaquant de préférence un angle du triangle.

6. Station d'orientation selon la revendication 1, **caractérisée en ce que** les barres (71, 72, 73, 74, 75, 76) sont reliées aux unités d'entraînement (81, 82, 83, 84, 85, 86) par l'intermédiaire d'articulations qui sont ménagées aux angles d'un hexagone ou aux angles, ainsi qu'au grand côté, d'un trapèze.

7. Station d'orientation selon la revendication 1, **caractérisée en ce que** les unités d'entraînement (81, 82, 83, 84, 85, 86) sont des entraînements linéaires qui sont constitués de manière que, sous la commande d'un dispositif de commande, ils peuvent placer leur élément de sortie (93, 94, 95, 96, 97, 98) dans des positions prédéterminées.

8. Station d'orientation selon la revendication 7, **caractérisée en ce que** les entraînements linéaires comportent un dispositif de guidage (87, 88, 89, 90, 91, 92), chacun parallèle à l'autre, qui est de préférence orienté verticalement.

9. Station d'orientation selon la revendication 7, **caractérisée en ce que** les entraînements linéaires sont des entraînements directs.

10. Station d'orientation selon la revendication 1, **caractérisée en ce que** les unités d'entraînement (81, 82, 83, 84, 85, 86) sont montées par paires, chaque paire sur un support (101, 102, 103), de préférence sur des côtés de ces supports qui sont à l'opposé l'un de l'autre.

11. Station d'orientation selon la revendication 10, **caractérisée en que** six unités d'entraînement (81, 82, 83, 84, 85, 86), qui sont fixées à trois supports (101, 102, 103) et disposées en triangle, appartiennent à l'unité d'entraînement (68).

12. Station d'orientation selon la revendication 10, **caractérisée en ce que** les stations de travail (2, 3, 4, 5, 6, 7) sont des stations de presse d'une installation de presse (1) et **en ce que** les supports (101, 102, 103) sont fixés à des tables de presse (8, 9).

13. Station d'orientation selon la revendication 1, **caractérisée en ce que** le dispositif d'entraînement (68) et le mécanisme à barres (67) sont disposés au-dessus du dispositif de réception (61).

14. Station d'orientation selon la revendication 1, **caractérisée en ce que** le dispositif d'entraînement (68) et le mécanisme à barres (67) sont disposés au-dessous du dispositif de réception (61).

15. Station d'orientation selon la revendication 1, **caractérisée en ce que** le dispositif de réception (61) comporte des moyens d'appui réglables (62, 63).

16. Installation de presse comprenant plusieurs stations de presses (2) à (7) comportant chacune une table de presse (8, 9, 10, 11, 12, 13), des montants de presse (14a à 20b), une pièce de tête (21, 22, 23, 24, 25, 26), un coulisseau (27, 28, 29, 30, 31, 32) et une table à translation (34, 35, 36, 37, 38, 39), comprenant
un dispositif de transfert (50) qui assure le transport des pièces à travers l'installation de presse (1),
au moins une station d'orientation (57) disposée entre deux stations de presse (2, 3, 4, 5, 6, 7) et entre les montants de presse (15a, 15b à 20a, 20b), selon l'une des revendications 1 à 15.

17. Installation de presse selon la revendication 16, **caractérisée en ce que** le dispositif de transfert (50) assure le transport des pièces sur une courbe de transfert bidimensionnelle (K) et l'orientation des pièces de tôle (65) s'effectue exclusivement dans la station d'orientation (57).
